# EUROPÄISCHE PATENTSCHRIFT

(11) **EP 0 226 785 B1**
(45) Veröffentlichungstag und Bekanntmachung des Hinweises auf die Patenterteilung: **13.06.1990**
(21) Anmeldenummer: 86115509.1
(22) Anmeldetag: 08.11.1986
(51) Int. Cl.: E05F 7/08, E05C 9/24, E05D 15/52

(54) **Eckumlenkeinrichtung eines Riegelstangenbeschlages eines Fensters oder einer Tür**
Corner guide for the sliding bars of a window or door
Renvoi d'angle pour tringles d'immobilisation d'une fenêtre ou porte

(30) Priorität: 23.12.1985 DE 3545860
(43) Veröffentlichungstag der Anmeldung: 01.07.1987
(73) Patentinhaber: SCHÜCO International GmbH & Co., D-33609 Bielefeld (DE)
(72) Erfinder: Tönsmann, Armin, D-4800 Bielefeld 18 (DE); Schmidt, Rüdiger, D-4910 Lage (DE)
(74) Vertreter: Stracke, Alexander, Dipl.-Ing.

(56) Entgegenhaltungen:
- EP-A- 0 064 595
- DE-A- 3 216 177
- DE-A- 3 343 775
- DE-B- 1 271 592
- DE-U- 7 827 303
- FR-A- 2 089 137
- FR-A- 2 380 397
- FR-A- 2 521 629

## Beschreibung

Die Erfindung bezieht sich auf eine Eckumlenkeinrichtung eines Riegelstangenbeschlages, dessen Riegelstangen gleitbar in C-förmig begrenzten Aufnahmenuten des Flügelrahmens eines Fensters oder einer Tür gelagert, die aufnahmenuten an allen Holmen des Flügelrahmens im Querschnitt gleich sind und nach innen sich erstreckende Randleisten aufweisen, die im Eckbereich des Flügelrahmens zur Bildung eines Montageaussparung entfernt sind, mit einem winkelförmigen, einstückig ausgebildeten, am Flügelrahmen festlegbaren Gehäuse und einem in den Schenkeln des Gehäuses geführten, an den Enden mit Mitnehmern für die zugeordneten Riegelstangen versehenen Federband als Umlenkglied.

Es ist eine Eckumlenkeinrichtung dieser Art bekannt (DE-U-78 27 303), bei der das Gehäuse aus zwei Metallhalbschalen besteht, deren Trennungsebene in der Mittelebene des Gehäuses liegt und die nach dem Einsetzen des mit Mitnehmern versehenen Federbandes miteinander vernietet werden. Bei dieser Ausführung ist ein unmittelbar am Federband befestigter Mitnehmer im Bereich eines Schenkels des Gehäuses bewegbar, während der dem anderen Federbandende zugeordnete Mitnehmer außerhalb des Gehäuses liegt und über eine Kupplungsstange mit dem Ende des Federbandes verbunden ist.

Der Erfindung liegt die Aufgabe zugrunde, eine Eckumlenkeinrichtung der eingangs genannten Art so zu gestalten, daß sie aus wenigen Einzelteilen besteht, die Anordnung des mit Mitnehmern ausgerüsteten Federbandes im Gehäuse ohne Werkzeuge vorgenommen sowie die Anbringung des Gehäuses am Flügelrahmen in einfacher Weise durchgeführt werden kann.

Diese Aufgabe wird durch die Merkmale des kennzeichnenden Teils des Patentanspruches 1 gelöst.

Die Schenkel sind somit als nach verschiedenen Seiten geöffnete Führungsnuten für das gleitbar um Gehäuse gelagerte Federband gestaltet, wobei die an den Enden des Federbandes festgelegten Mitnehmer an der jeweils offenen Seite des Schenkels aus dem Gehäuse ragen und in eine Bohrung einer Riegelstange eingreifen.

Nach dem Einsetzen des mit Mitnehmern versehenen Federbandes in das Gehäuse durch die im Eckbereich vorgesehene Montageöffnung, von der aus die Enden des Federbandes nacheinander in die Führungen der Schenkel eingeschoben werden, wird der Eckbereich des Gehäuses außen durch einen winkelförmigen Deckel abgedeckt, der über Rastmittel am Gehäuse festgelegt wird. Die Festlegung eines Gehäuseschenkels an den Randleisten einer Aufnahmenut des zugeordneten Flügelrahmenholms erfolgt vorteilhaft ebenfalls durch Raststege, die die Randleisten der Aufnahmenut hintergreifen. Bei dieser Ausführungsform des Gehäuses sind weder für das Einsetzen des Federbandes in das Gehäuse noch für die Festlegung des Gehäuses am Flügelrahmen noch für die Befestigung des Deckels am Gehäuse Werkzeuge erforderlich.

Weitere Merkmale der Erfindung sind Gegenstand der abhängigen Ansprüche 2 bis 16.

Ein Ausführungsbeispiel der Erfindung ist in den Zeichnungen dargestellt und wird im folgenden beschrieben. Es zeigen:
Fig. 1 die obere griffseitige Ecke eines Drehkippfensters, und zwar teilweise geschnitten,
Fig. 2 einen Schnitt nach der Linie 11-11 in Fig. 1,
Fig. 3 einen Schnitt nach der Linie 111-111 in Fig. 1,
Fig. 4 die obere bandseitige Ecke eines Drehkippfensters,
Fig. 5 die untere griffseitige Ecke eines Drehkippfensters,
Fig. 6 das Gehäuse der Eckumlenkeinrichtung mit eingesetztem Umlenkglied im Schnitt,
Fig. 7 den zum Gehäuse zur Abdecklung des äußeren Eckbereiches gehörenden, winkelförmigen Deckel im Aufriß,
Fig. 8 eine Ansicht in Richtung des Pfeiles VIII in Fig. 7,
Fig. 9 eine Ansicht in Richtung des Pfeiles IX in Fig. 6,
Fig. 10 und 11 zwei Ausführungsformen des mit Mitnehmern ausgerüsteten Federbandes in Seitenansicht und
Fig. 12 die mit Bohrungsreihen versehenen Enden des Federbandes, an denen die Mitnehmer befestigt werden.

Das in den Zeichnungen dargestellte Drehkippfenster ist entsprechend den Fig. 1,4 und 5 an der griffseitigen oberen Ecke, an der bandseitigen oberen Ecke und an der griffseitigen unteren Ecke jeweils mit einer Eckumlenkeinrichtung ausgerüstet, die am Flügelrahmen 1 befestigt ist und als Umlenkglied ein Federband 2 aufweist, das an den Enden mit Mitnehmern 3,4 oder 5 ausgerüstet ist. In den Fig. 1,4 und 5 ist das Federband 2 gestrichelt dargestellt.

Jede Eckumlenkeinrichtung weist ein einstückig ausgebildetes Gehäuse 6 auf, das mit zwei im rechten Winkel zueinander angeordneten Schenkeln 7, 8 ausgerüstet ist, die Führungsbahnen für das Federband 2 bilden. Zu diesem Zweck weisen die Schenkel zum Innenraum 9 bzw. 10 geöffnete Nuten 11 auf, in denen die Längsränder des Federbandes 2 gleitbar gelagert sind.

Der Flügelrahmen ist umlaufend mit einer Aufnahmenut 12 für Beschläge ausgerüstet, die an allen Holmen den gleichen Querschnitt aufweist und mit nach innen sich erstreckenden Randleisten 13 versehen ist.

Bei der Eckumlenkeinrichtung nach der Fig. 1 wird der Schenkel 8 des Gehäuses mittels einer Schnappverbindung an den Randleisten 13 festgelegt. Diese Art der Befestigung des Schenkels 8 ist in der Fig. 2 aufgezeigt. Der Schenkel 8 des Gehäuses weist an den unteren Längskanten einen Raststeg 14 auf, der eine Randleiste 13 hintergreift. Parallel zu dem Raststeg 14 erstreckt sich am Schenkel 8 eine Leiste 15, die sich an der Außenfläche der Randleiste 13 abstützt und die Eintauchtiefe des Schenkels 8 in die Aufnahmenut 12 begrenzt.

Aus der Fig. 2 ergibt sich ferner, daß der Mitnehmer 3 des Federbandes in eine Bohrung einer Riegelstange 16 eingreift, die in der Aufnahmenut 12 unterhalb des Schenkels 8 angeordnet und gleitbar auf dem Nutboden 17 gelagert ist.

Der Schenkel 8 des Gehäuses 6 ist mit einem Außenboden 18 ausgerüstet und zum Innern der Aufnahmenut 12 hin geöffnet, während der Schenkel 7 des Gehäuses bei der Eckumlenkeinrichtung nach der Fig. 1 mit einem Innenboden 19 ausgestattet ist. Dieser Schenkel 7 wird von der oberen Ekke des Flügelrahmens, in der die Randlesiten 12 entfernt sind, in die Aufnahmenut 12 des vertikalen Holms des Flügelrahmens eingeführt und nimmt die in der Fig. 3 aufgezeigte Lage ein. Der Schenkel 7 stützt sich an der Bodenfläche der Aufnahmenut 12 ab. Das Federband 2 ist an diesem Ende mit dem Mitnehmer 5 ausgerüstet, der sich durch eine Bohrung einer Riegelstange 20 erstreckt, die gleitbar auf den Randleisten 13 der Aufnahmenut 12 gelagert ist. Das freie Ende des Mitnehmers 5 erstreckt sich bis in den Bereich eines Schließstücks 21, das mittels einer Schraube 22 am Blendrahmen 23 festgelegt ist. In der Verschlußstellung des Fensters oder der Tür nimmt der Mitnehmer 5 die in der Fig. 1 aufgezeigte Lage ein.

An seinem Ende weist der Schenkel 7 des Gehäuses eine Durchsteckbohrung 24 für eine Befestigungsschraube 25 auf, mit der der Schenkel am Flügelrahmen festgelegt werden kann.

Aus der Fig. 6 ergibt sich, daß der Außenboden 18 und der Innenboden 19 im Abstand von der Ecke des Gehäuses enden und daß von den Stirnflächen der Böden im Gehäuse vorgesehene Durchbrüche 26, 27 an einer Seite begrenzt werden. Zwischen den Durchbrüchen 26 und 27 weist das Gehäuse ein bogenförmiges Führungsstück 28 für die Innenseite des Federbandes 2 auf, wobei das Führungsstück 28 eine Brücke zwischen den Außenwandungen 29 und 30 des Gehäuses bildet.

Aus der Fig. 6 ergibt sich auch, das Einsetzen des mit Mitnehmern versehenen Federbandes 2 in das Gehäuse. Zunächst wird das mit dem Mitnehmer 4 bzw. 5 ausgerüstete Ende des Federbandes in die Führungsnuten des Schenkels 7 eingeschoben. Dann wird das Federband um das Führungsstück 28 herumgebogen und der Mitnehmer in den Durchbruch 27 hineingedrückt bid die Längsränder des Federbandes im Bereich des Mitnehmers 3 in die Führungsnuten 11 des Schenkels 8 eingeführt werden können.

Das Gehäuse 6 weist im Eckbereich Seitenwangen 31 auf, die an der Innenseite mit in Längsrichtung des Gehäuseschenkels 7 sich erstreckenden Raststegen 32 versehen sind, die Rastausnehmungen begrenzen. In diese Rastausnehmungen werden Raststege 33 eines winkelförmigen Deckels 34 eingefedert, die an Wandteilen 35 des Deckels außen angeordnet sind.

An den Seitenwangen 31 des Gehäuses, und zwar an dem der Ecke zugewandten Ende sind Vorsprünge 36 vorgesehen, die formschlüssig in Aussparungen 37 des Deckels 34 eingreifen. Hierdurch wird der Deckel in seiner Lage am Gehäuse zusätzlich arretiert.

Zwischen den mit Raststegen 33 ausgerüsteten Wandteilen ist mittig an der Innenseite des Dekkels ein Führungssteg 38 angeordnet, der eine bogenförmige Innenkontur aufweist und eine Führung für die Außenseite des Federbandes 2 bildet. Dieser Führungssteg erstreckt sich, wie man insbesondere aus der Fig. 7 entnehmen kann, vollständig über die Länge des Schenkels 39 und teilweise über die Länge des Schenkels 40.

Der Schenkel 40 weist an den Seiten nach außen und stirnseitig geöffnete Nuten 41 auf, die zur Aufnahme von Randleisten 13 der Aufnahmenut 12 eines Rahmenholms dienen. Von der Rahmenecke aus kann somit der Deckel auf die zugeordneten Randleisten 13 geschoben werden.

Aus der Fig. 7 ergibt sich, daß der Schenkel 40 des Deckels eine über die Nuten 41 hinausragende Abdeckplatte 42 aufweist, die sich nach der Montage des Deckels bis zur Stirnseite des Außenbodens 18 des Gehäuses erstreckt. Die Abdeckplatte 42 ist am vorderen Stirnende mit mindestens einer den Außenboden 18 untergreifenden Zunge 43 ausgerüstet.

Der Schenkel 39 des Deckels 34 ist außen mit einer C-förmig begrenzten, nach außen und an beiden Stirnseiten geöffneten Führungsnut 44 ausgerüstet, die zur Führung eines Beschlagteiles, z.B. eines Fingerriegels 45 im Bereich der unteren griffseitigen Rahmenecke verwendet werden kann.

Aus der Fig. 6 folgt, daß die Mitnehmer 3 und 4 bzw. 5 im Gehäusebereich angeordnet sind und der Bewegungsweg der am Federband festgelegten Mitnehmer im Bereich der Gehäuseschenkel liegt.

Die Mitnehmer 3, 4 und 5 sind als Zapfen ausgebildet. Der Mitnehmer 5 weist eine drehbar gelagerte Metallrolle 46 auf. Die Mitnehmerzapfen sind mit einem am Federband 2 festgelegten Schuh 47 einstückig. Der Schuh 47 besteht aus zwei Platten 48, 49, die zu beiden Seiten des Federbandes angeordnet sind und durch Plattenmaterial miteinander verbunden sind, das sich durch mehrere Bohrungen 50 des Federbandes erstreckt. Die Bohrungen bilden zwei Reihen, die im Abstand von der Mittellängssachse des Federbandes und zueinander versetzt angeordnet sind, und zwar um den halben Bohrungsabstand, so daß sich zwischen den Bohrungen der einzelnen Bohrungsreihen ein relativ großer Anteil an Federbandmaterial ergibt. Hierdurch wird gewährleistet, daß der Kraftfluß weitgehend geradlinig durch das Federband geführt wird. Der großflächige Schuh des Federbandes ergibt bei der Lastübertragung zwischen dem Federband und dem Schuh eine geringe Flächenbelastung.

Bei der Eckumlenkeinrichtung, die in der oberen bandseitigen Rahmenecke angeordnet ist, ist der Mitnehmer 4 mit einem Riegelstück 51 gekoppelt, das in der Verschlußstellung sowie in der Drehstellung des dargestellten Drehkippfensters einen Zapfen 52 eines am Drehlager 53 angelenkten Ausstellarms 54 hintergreift.

Der Deckel 34 der Eckumlenkeinrichtung wird vorzugsweise ebenso wie das Gehäuse 6 aus Kunstoff hergestellt.

### Bezuaszeichen

## Patentansprüche

1. Eckumlenkeinrichtung eines Riegelstangenbeschlages, dessen Reigelstangen (16, 20) gleitbar in C-förmig begrenzten Aufnahmenuten (12) des Flügelrahmens (1) eines Fensters oder einer Tür gelagert, die Aufnahmenuten (12) an allen Holmen des Flügelrahmens im Querschnitt gleich sind und nach innen sich erstreckende Randleisten (13) aufweisen, die im Eckbereich des Flügelrahmens zur Bildung einer Montageaussparung entfernt sind, mit einem winkeIförmigen, einstückig ausgebildeten, am Flügelrahmen festlegbaren Gehäuse (6) und einem in den Schenkeln (7, 8) des Gehäuses geführten, an den Enden Mit Mitnehmern (3, 4, 5) für die zugeordneten Riegelstangen (16, 20) versehenen Federband (2) als Umlenkglied, dadurch gekennzeichnet, daß das Gehäuse (6) im Eckbereich eine Montageöffnung für das an den Enden mit den Mitnehmern (3, 4, 5) ausgerüstete Federband (2) aufweist, die Montageöffnung durch einen winkelförmigen Deckel (34) verschließbar, eine der Schenkel (7) des Gehäuses (6) in die Aufnahmenut (12) eines Rahmenholms einführbar und der andere Schenkel (8) des Gehäuses an den Randleisten (13) der zugeordneten Aufnahmenut (12) eines anderen Rahmenholms mittels einer Schnappverbindung festlegbar ist, der andere Schenkel (8) des Gehäuses (6) einen Außenboden (18) aufweist und nach innen geöffnet ist und der eine Schenkel (7) des Gehäuses mit einem Innenboden (19) versehen und nach außen geöffnet ist, der Außenboden (18) und der Innenboden (19) in Abstand von der Ecke enden und Durchbrüche (26, 27) im Eckbereich des Gehäuses an einer Seite begrenzen und die eine Riegelstange (16) unterhalb des anderen Schenkels (8) auf dem Nutboden (17) und die andere Riegelstange (20) im Bereich des einen Schenkels (7) auf den Randleisten (13) der Aufnahmenut (12) gleitbar gelagert sind.

2. Eckumlenkeinrichtung nach Anspruch 1, dadurch gekennzeichnet, daß zwischen den Druchbrüchen (26, 27) ein bogenförmiges Führungsstück (28) für die Innenseite des Federbandes (2) vorgesehen ist.

3. Eckumlenkeinrichtung nach Anspruch 1, dadurch gekennzeichnet, daß der andere Schenkel (8) durch Rastmittel an den Randleisten (13) der zugeordneten Aufnahmenut (12) des Flügelrahmenholms festgelegt ist.

4. Eckumlenkeinrichtung nach Anspruch 3, dadurch gekennzeichnet, daß der andere Schenkel (8) an den unteren Längskanten jeweils einen die Randleiste (13) der Aufnahmenut (12) hintergreifenden Raststeg (14) und eine parallel zu dem Raststeg (14) verlaufende, sich an der Außenfläche der Randleiste (13) abstützende Leiste (15) aufweist.

5. Eckumlenkeinrichtung nach Anspruch 1, dadurch gekennzeichnet, daß ein Schenkel (40) des Deckels (34) stirnseitig und nach außen geöffnete Nuten (41) zur Aufnahme von Randleisten (13) der Aufnahmenut eines Rahmenholms aufweist und von der Montageaussparung der Rahmenecke, in der die Randleisten (13) entfernt sind, auf zu der Montageaussparung sich erstrekkende Randleisten (13) schiebbar ist.

6. Eckumlenkeinrichtung nach Anspruch 5, dadurch gekennzeichnet, daß der Schenkel (40) des Deckels (34) eine sich bis zu Stirnseite des Außenbodens (18) erstreckende Abdeckplatte (42) aufweist, die am Stirnende mit mindestens einer den Außenboden (18) untergreifenden Zunge (43) ausgerüstet ist.

7. Eckumlenkeinrichtung nach Anspruch 5 oder 6, dadurch gekennzeichnet, daß der winkelförmige Deckel an der Innenseite einen Führungssteg (38) für die Außenseite des Federbandes (2) mit bogenförmiger Innenkontur aufweist.

8. Eckumlenkeinrichtung nach Anspruch 7, dadurch gekennzeichnet, daß der Führungssteg (38) sich über die Länge eines Schenkels des Deckels vollständig und teilweise über die Länge des zweiten Schenkels erstreckt.

9. Eckumlenkeinrichtung nach Anspruch 7 oder 8, dadurch gekennzeichnet, daß der Deckel (34) parallel und in Abstand zum mittleren Führungssteg verlaufende Wandteile (35) aufweist, die außen mit Raststegen (33) versehen sind und in Rastausnehmungen von Seitenwangen (31) eines Gehäuseschenkels einfederbar sind.

10. Eckumlenkeinrichtung nach Anspruch 9, dadurch gekennzeichnet, daß die Seitenwangen (31) an der Innerseite in Längsrichtung des Gehäuseschenkels (7) sich erstreckende, durch Raststege (32) begrenzte Rastausnehmungen aufweisen.

11. Eckumlenkeinrichtung nach Anspruch 10, dadurch gekennzeichnet, daß die Seitenwangen (31) an dem der Ecke zugewandten Ende Vorsprünge (36) aufweisen, die formschlüssig in Aussparungen (37) des Deckels (34) eingreifen.

12. Eckumlenkeinrichtung nach Anspruch 1, dadurch gekennzeichnet, daß ein Schenkel des Deckels (34) außen eine C-förmig begrenzte nach außen und an beiden Stirnseiten geöffnete Führungsnut (44) für ein Beschlagteil aufweist.

13. Eckumlenkeinrichtung nach Anspruch 1, dadurch gekennzeichnet, daß der Bewegungsweg der am Federband (2) festgelegten Mitnehmer (3, 4, 5) im Bereich der Gehäuseschenkel liegt.

14. Eckumlenkeinrichtung nach Anspruch 13, dadurch gekennzeichnet, daß die Mitnehmer als Zapfen ausgebildet sind, die mit einem am Federband festgelegten Schuh (47) einstückig sind.

15. Eckumlenkeinrichtung nach Anspruch 14, dadurch gekennzeichnet, daß der Schuh (47) aus zwei Platten (48, 49) besteht, deren Breite kleiner ist als die Breite des Federbandes (2), die Platten zu beiden Seiten des Federbandes angeordnet und sich durch Bohrungen (50) des Federbandes erstreckendes Plattenmaterial miteinander verbunden sind.

16. Eckumlenkeinrichtung nach Anspruch 15, dadurch gekennzeichnet, daß zwei Bohrungsreihen vorgesehen sind, die im Abstand von der Mittellängsachse und zueinander versetzt angeordnet sind.

## Revendications

1. Renvoi d'angle d'un ensemble de tringles de verrouillage, dont les tringles der verrouillage (16, 20) sont montées coulissantes dans des rainures réceptrices (12) délimitées en forme de C du châssis de battant (1) d'une fenêtre ou d'une porte, les rainures réceptrices (12) sont de section identique sur tous les profilés du châssis de battant et présentent des rebords (13) s'étendant vers l'intérieur qui sont supprimés dans le région d'angle du châssis de battant pour former un évidement de montage, avec un boîtier (6) en angle, réalisé d'une seule pièce, qui peut être fixé sur la châssis de battant, et avec une bande de ressort (2) comme organe de renvoi, qui est guidée dans les branches (7, 8) du boîtier et qui est munie aux entrémités d'entraîneurs (3, 4, 5) pour les tringles de verrouillage associées (16, 20), caractérisé en ce que le boîtier (6) présente dans la région d'angle une ouverture de montage pour la bande de ressort (2) équipée aux extrémités des entraîneurs (3, 4, 5), l'ouverture de montage peut être fermée par un couvercle en angle (34), la première branche (7) du boîtier (6) peut être introduite dans la rainure réceptrice (12) d'un profilé du châssis, et la deuxième branche (8) du boîtier peut être fixée par un assemblage par enclenchement sur les rebords (13) de la rainure réceptrice associée (12) d'un autre profilé du châssis, la deuxième branche (8) du boîtier (6) présente un fond extérieur (18) et est ouverte vers l'intérieur, et la première branche (7) du boîtier est munie d'un fond intérieur (19) et est ouverte vers l'extérieur, le fond extérieur (18) et le fond intérieur (19) se terminent à distance de l'angle et délimitent d'un côté des ajours (26, 27) dans la région d'angle du boîtier, et la première tringle de verrouillage (16) est montée coulissante en dessous de la deuxième branche (8) sur le fond de rainure (17), tandis que la deuxième tringle de verrouillage (20) est monté coulissante dans le région de la première branche (7) sur les rebords (13) de la rainure réceptrice (12).

2. Renvoi d'angle selon la revendication 1, caractérisé en ce qu'il est prévu, entre les ajours (26, 27), un élément de guidage en forme d'arc (28) pour le côté intérieur de la bande de ressort (2).

3. Renvoi d'angle selon la revendication 1, caractérisé en ce que la deuxième branche (8) est fixée par des moyens d'accrochage sur les rebords (13) de la rainure réceptrice associée (12) du profilé du châssis de battant.

4. Renvoi d'angle selon la revendication 3, caractérisé en ce que la deuxième branche (8) présente, sur chacun de ses bords longitudinaux inférieurs, un talon d'accrochage (14) s'engageant derrière le rebord (13) de la rainure réceptrice (12), et une bordure (15) s'étendant parallèlement au talon d'accrochage (14) et s'appuyant contre la face extérieure dû rebord (13).

5. Renvoi d'angle selon la revendication 1, caractérisé en ce qu'une branche (40) du couvercle (34) présente des rainures (41) ouvertes du côté frontal et vers l'extérieur pour recevoir des rebords (13) de la rainure réceptrice d'un profilé du châssis, et peut, à partir de l'évidement de montage de l'angle du châssis, où les rebords (13) sont supprimés, être coulissée sur des rebords (13) s'étendant en direction de l'évidement de montage.

6. Renvoi d'angle selon la revendication 5, caractérisé en ce que la branche (40) du couvercle (34) présente une plaque de recouvrement (42) s'étendant jusqu/au côté frontal du fond extérieur (18), plaque qui est équipée à son extrémité frontale d'au moins une languette (43) s'engageant sous le fond extérieur (18).

7. Renvoi d'angle selon la revendication 5 ou 6, caractérisé en ce que le couvercle en angle présente sur le côté intérieur une nervure de guidage (38) à contour intérieur en forme d'arc pour le côté extérieur de la bande de ressort (2).

8. Renvoi d'angle selon la revendication 7, caractérisé en ce que la nervure de guidage (38) s'étend sur toute la longueur d'une première branche du couvercle et sur une partie de la longueur de la deuxième branche.

9. Renvoi d'angle selon la revendication 7 ou 8, caractérisé en ce que le couvercle (34) présente des parties de paroi (35) s'étendant parallèlement et à distance de la nervure de guidage centrale, lesquelles sont munies extérieurement de talons d'accrochage (33), et peuvent être enclenchées élastiquement dans des évidements d'accrochage prévus sur des de joues latérales (31) d'une branche du boîtier.

10. Renvoi d'angle selon la revendication 9, caractérisé en ce que les joues latérales (31) présentent sur le côté intérieur des évidements d'accrochage qui s'étendent dans le sens longitudinal de la branche (7) du boîtier et qui sont délimités par des talons d'accrochage (32).

11. Renvoi d'angle selon la revendication 10, caractérisé en ce que les joues latérales (31) présentent, à l'extrémité tournée vers l'angle, des saillies (36) qui s'engagent par complémentarité de forme dans des évidements (37) du couvercle (34).

12. Renvoi d'angle selon la revendication 1, caractérisé en ce qu'une branche du couvercle (34) présente extérieurement une rainure de guidage (44), délimitée en forme de C et ouverte vers l'extérieur et sur les deux côtés frontaux, pour une ferrure.

13. Renvoi d'angle selon la revendication 1, caractérisé en ce que le parcours de déplacement des entraîneurs (3, 4, 5) fixés sur la bande de ressort (2) se situe dans la région des branches du boîtier.

14. Renvoi d'angle selon la revendication 13, caractérisé en ce que les entraîneurs sont réalisés sous la forme de tenons qui sont réalisés d'une seule pièce avec un sabot (47) fixé sur la bande de ressort.

15. Renvoi d'angle selon la revendication 14, caractérisé en ce que le sabot (47) est constitué de deux plaques (48, 49) dont la largeur est inférieure à la largeur de la bande de ressort (2), les plaques sont disposées de part et d'autre de la bande de ressort, et elles sont reliées l'une à l'autre par du matériau de ces plaques s'étendant à travers des trous (50) de la bande de ressort.

16. Renvoi d'angle selon la revendication 15, caractérisé en ce qu'il est prévu deux rangées de trous, qui sont disposées décalées l'une par rapport à l'autre et à distance de l'axe médian longitudinal.

## Claims

1. A corner deflection guide arrangement of a locking bar fitment in which the locking bars (16, 20) are slidably mounted in receiving grooves (12) of C-shaped configuration in the frame (1) of the movable portion of a window or a door, the receiving grooves (12) on all members of the frame of the movable portion of the window or the door are of the same cross-section and have inwardly extending edge bars (13) which are removed in the corner region of the frame to form a mounting opening, with an angular, integrally formed housing (6) which can be secured to the frame and a deflection member in the form of a spring strip (2) which is guided in the limbs (7, 8) of the housing and which is provided at the ends with entrainment members (3, 4, 5) for the associated locking bars (16, 20), characterised in that in the corner region the housing (6) has an assembly opening for the spring strip (2) which is provided at the ends with the entrainment members (3, 4, 5), the assembly opening can be closed by an angular cover (34), the one limb (7) of the housing (6) can be introduced into the receiving groove (12) in a frame member and the other limb (8) of the housing can be secured to the edge bars (13) of the associated receiving groove (12) of another frame member by means of a snap connection, the other limb (8) of the housing (6) has an outside floor portion (18) and is opened inwardly and the one limb (7) of the housing is provided with an inside floor portion (19) and is opened outwardly, the outside floor portion (18) and the inside floor portion (19) terminate at a spacing from the corner and define apertures (26, 27) in the corner region of the housing at one side and the one locking bar (16) is slidably mounted beneath the other limb (8) on the groove floor portion (17) and the other locking bar (20) is slidably mounted in the region of the one limb (7) on the edge bars (13) of the receiving groove (12).

2. A corner deflection guide arrangement according to claim 1 characterised in that an arcuate guide portion (28) for the inward side of the spring strip (2) is provided between the apertures (26, 27).

3. A corner deflection guide arrangement according to claim 1 characterised in that the other limb (8) is fixed by retaining means to the edge bars (13) of the associated receiving groove (12) in the frame member of the movable portion of the window or door.

4. A corner deflection guide arrangement according to claim 3 characterised in that the other limb (8) is respectively provided at the lower longitudinal edges with a retaining limb portion (14) which engages behind the edge bar (13) of the receiving groove (12) and a bar portion (15) which extends parallel to the retaining limb portion (14) and which bears against the outside surface of the edge bar (13).

5. A corner deflection guide arrangement according to claim 1 characterised in that a limb (40) of the cover (34) has grooves (41) which are open outwardly and at the ends for receiving edge bars (13) of the receiving groove in a frame member and can be pushed from the mounting opening of the corner of the frame, in which the edge bars (13) are removed, on to edge bars (13) which extend to the mounting opening.

6. A corner deflection guide arrangement according to claim 5 characterised in that the limb (40) of the cover (34) has a cover plate (42) which extends as far as the end of the outside floor portion (18) and which at the end is provided with at least one tongue (43) which engages under the outside floor portion (18).

7. A corner deflection guide arrangement according to claim 5 or claim 6 characterised in that on the inside the angular cover has a guide web (38) for the outward side of the spring strip (2), with an arcuate internal contour.

8. A corner deflection guide arrangement according to claim 7 characterised in that the guide web portion (38) extends entirely over the length of a limb of the cover and partially over the length of the second limb.

9. A corner deflection guide arrangement according to claim 7 or claim 8 characterised in that the cover (34) has wall portions (35) which extend parallel and at a spacing from the central guide web portion and which are externally provided with retaining limb portions (33) and which can be resiliently engaged into retaining openings in side portions (31) of a limb of the housing.

10. A corner deflection guide arrangement according to claim 9 characterised in that the side portions (31), on the inside, have retaining openings which extend in the longitudinal direction of the limb (7) of the housing and which are delimited by retaining limb portions (32).

11. A corner deflection guide arrangement according to claim 10 characterised in that at the end towards the corner the side portions (31) have projections (36) which positively engage into openings (37) in the cover (34).

12. A corner deflection guide arrangement according to claim 1 characterised in that a limb of the cover (34) externally has a guide groove (44) for a fitment portion, which guide groove is of a C-shaped configuration and is opened outwardly and at both ends.

13. A corner deflection guide arrangement according to claim 1 characterised in that the path of movement of the entrainment members (3, 4, 5) which are fixed to the spring strip (2) is in the region of the limbs of the housing.

14. A corner deflection guide arrangement according to claim 13 characterised in that the entrainment members are in the form of pins which are in one piece with a shoe (47) secured to the spring strip.

15. A corner deflection guide arrangement according to claim 14 characterised in that the shoe (47) comprises two plates (48, 49), the width of which is less than the width of the spring strip (2), and the plates are arranged on both sides of the spring strip and are connected together by plate material extending through bores (50) in the spring strip.

16. A corner deflection guide arrangement according to claim 15 characterised in that there are two rows of bores which are arranged at a spacing from the longitudinal centre line and in mutually displaced relationship.
